# EUROPÄISCHE PATENTSCHRIFT

(11) **EP 0 002 441 B1**
(45) Veröffentlichungstag und Bekanntmachung des Hinweises auf die Patenterteilung: **22.12.1982**
(21) Anmeldenummer: 78101117.6
(22) Anmeldetag: 11.10.1978
(51) Int. Cl.: E03C 1/33, A47B 77/06

(54) **Befestigungsvorrichtung, insbesondere für Spültischbleche in Küchen-Arbeitsplatten**
Attachment device, especially for sinks in kitchen work tops
Dispositif de fixation, particulièrement pour fixer un évier dans le plan de travail d'un meuble de cuisine

(30) Priorität: 13.12.1977 DE 2755972; 27.04.1978 DE 2818866
(43) Veröffentlichungstag der Anmeldung: 27.06.1979
(73) Patentinhaber: Mecano-Simmonds GmbH, D-6900 Heidelberg (DE)
(72) Erfinder: Gernot, Dolch, D-6900 Heidelberg (DE)
(74) Vertreter: Meissner, Peter E., Dipl.-Ing.

## Beschreibung

Die Erfindung betrifft eine Vorrichtung zum Befestigen eines in eine Einbauöffnung hineingesetzten, mit einer in die Einbauöffnung eintauchenden, Einrastlöcher aufweisenden Randleiste versehenen Teiles, insbesondere eines Spültischbleches einer Küchen-Arbeitsplatte, mit einer eine Einrastnase aufweisenden Klammer und einem mit der Klammer durch eine Spannschraube verbundenen, an der Einbauöffnung festkrallbaren und an der Klammer seitlich gleitend abstützbaren Spannteil aus Stahlblech, wobei die Klammer ein vom Klammerrücken ausgehendes Schraubenloch aufweist, und die Aussenfläche des dem Rand der Einbauöffnung abgewandten Klammerschenkels die Gleitfläche des abstützenden Spannteilschenkels ist.

Eine derartige bekannte Befestigungsvorrichtung (DE-B-25 45 039) besitzt eine Stahlblechklammer, die wegen ihrer Formgebung umständlich herstellbar ist und in besonderen Arbeitsgängen ein Muttergewinde und einen Nietkopf erhält.

Eine ähnlich aufwendige kombinierte Befestigungsvorrichtung geht aus der DE-U-73 29 894 hervor.

Aus der DE-A-22 39 974 ist es bekannt, Teile einer Befestigungsvorrichtung aus spritzbarem Kunststoff herzustellen.

Der Erfindung liegt die Aufgabe zugrunde, eine Befestigungsvorrichtung der gattungsmässigen Art so auszubilden, dass die billig hergestellt werden kann und eine einfache Montage ermöglicht.

Diese Aufgabe wird erfindungsgemäss durch die im Kennzeichen des Anspruchs 1 angegebenen Merkmale gelöst. Die weitere Ausbildung des Erfindungsgegenstandes geht aus den Merkmalen der Unteransprüche hervor.

Neben einem geringen fertigungstechnischen Aufwand weist die Befestigungsvorrichtung den Vorteil einer sehr schmalen Bauform auf, wegen der der Abstand zwischen der Randleiste und einer Vertiefung des zu befestigenden Teiles für die Anbringung der Befestigungsvorrichtung nur klein zu sein braucht.

Ein Ausführungsbeispiel der Erfindung ist in der Zeichnung dargestellt und wird nachstehend erläutert.

Es zeigen:
Fig. 1 die Befestigung eines Spültischbleches in der Einbauöffnung einer Küchen-Arbeitsplatte, mit einem am Innenrand der Öffnung angreifenden Spannteil.
Fig. 2 die Befestigung nach Fig. 1 im Zustand des Einsetzens des Spültischbleches vor Durchführung der Verspannung.
Fig. 3 einen Querschnitt der Fig. 2 entsprechend Linie V-V.

In einer Küchen-Arbeitsplatte 1 ist eine Einbauöffnung 2 ausgeschnitten. Darin sitzt ein Spültischlech 3. Die in einem Abstand vom Rand 4 der Einbauöffnung 2 senkrecht eintauchende Randleiste 5 nimmt über den Umfang eine Anzahl Befestigungsvorrichtungen auf. Diese bestehen aus einer Klammer 21 und einem Spannteil 35, die durch eine Schraube 36 miteinander verbunden sind. Die aus den Einzelteilen 21, 35 und 36 bestehende Vorrichtung ist als schon im Lieferzustand zusammengesetzter Gebrauchsgegenstand auf die Randleiste 5 aufgeclipst worden, bevor das Spültischblech in die Einbauöffnung hineingesetzt wurde.

Die Klammer 21 ist aus spritzbarem Kunststoff hergestellt und das Spannteil 35 aus Stahlblech. Bei der Klammer 21 sitzt eine Einrastnase 22 in dem dem Rand 4 der Einbauöffnung abgewandten Schenkel 23. Der andere Schenkel 24 ist gemäss Fig. 3 in der Mitte seiner Tiefe ausgespart, so dass aus herstellungstechnischen Gründen die in Fig. 3 nicht sichtbare Einrastnase 22 und zwei die Einrastnase flankierende Schlitze 25 freiliegen. An dem wegen der Schlitze mittleren Teil 26 des Schenkels sitzt die Einrastnase. Das Schraubenloch 27 erstreckt sich vom Klammerrücken 28 aus in den Schenkel 23 hinein.

An der Kante 29, die gebildet wird aus dem Klammerrücken 28 und der Aussenseite des Klammerschenkels 23 ist über eine Wurzel 30 und über einen leicht verbiegbaren Steg 31 ein Schraubenhalter 32 angeformt, der sich in Richtung des Klammerrückens 28 erstreckt und am Ende als Kralle 33 ausgebildet ist, die sich in eine entsprechende Aussparung 34 des Klammerrückens einrasten lässt.

Im Anlieferzustand sitzt der Spannteil 35 mit seinem zur Schraube 36 parallelen Schenkel 37 in einem Schlitz 38 und wird durch die in den Schraubenhalter 32 eingesetzte Schraube 36 gehaltert. Schraube und Spannteil liegen in diesem Zustand innerhalb der Kontur des Spültischbleches 3, wenn dieses in die Einbauöffnung 2 der Arbeitsplatte 1 hineingesenkt wird. Nach dem Hineinsenken werden vier oder mehr von auf die Randleiste 5 aufgeclipsten Befestigungsvorrichtungen dadurch zum Verspannen vorbereitet, dass der Schraubenhalter 32 um 180° verschwenkt wird. Der mit den Krallen 39 versehene Schenkel des Spannteiles 35 setzt dabei auf die Unterseite der Arbeitsplatte 1 auf, während der Schenkel 37, an der Aussenseite des Klammerschenkels 23 entlanggleitend, weiter in den Schlitz 38 eintaucht. Dieser Schlitz 38 setzt sich fluchtend in einen zweiten Schlitz 40 fort, der unmittelbar an die Aussenseite des Klammerschenkels 23 angrenzt und im Ursprungszustand einen Abstand von dem Steg 31 aufweist, der gleich gross ist dem Abstand des erstgenannten Schlitzes 38 von diesem Steg. Die Fig. 1 weist aus, dass sich in dem durch die Kralle 33 festgerasteten Schraubenhalter 32 die Schraube 36 leicht festziehen lässt, und dass die von dem Schenkel 37 auf die Klammer 21 ausgeübte Querkraft der Einrastnase 22 einen sicheren Halt in der Randleiste 5 verleiht.

## Patentansprüche

1. Vorrichtung zum Befestigen eines in eine Einbauöffnung hineingesetzten, mit einer in die Einbauöffnung (4) eintauchenden, Einrastlöcher aufweisenden Randleiste (5) versehenen Teiles, insbesondere eines Spültischbleches eines Küchen-Arbeitsplatte, mit einer eine Einrastnase (22) aufweisenden Klammer (21) und einem mit der Klammer durch eine Spannschraube (36) verbundenen, an der Einbauöffnung festkrallbaren und an der Klammer seitlich gleitend abstützbaren Spannteil (35) aus Stahlblech, wobei die Klammer ein vom Klammerrücken (28) ausgehendes Schraubenloch (27) aufweist, und die Aussenfläche des dem Rand (4) der Einbauöffnung (2) abgewandten Klammerschenkels (23) die Gleitfläche des abstützenden Spannteilschenkels (37) ist, dadurch gekennzeichnet, dass an der durch den Klammerrücken (28) und der Aussenfläche des dem Rand (4) der Einbauöffnung abgewandten Klammerschenkels (23) gebildeten Kante (29) über einen leicht verbiegbaren Steg (31) ein um den Steg (31) verschwenkbarer Schraubenhalter (32) angeformt ist, der zwischen dem Steg (31) und der in den Schraubenhalter (32) eingesetzten Schraube (36) mit einem Schlitz (38) zur gleitenden Aufnahme des abstützenden Spannteilschenkels (37) versehen ist, derart, dass nach einem Verschwenken des Schraubenhalters (32) die Achse der Schraube (36) mit der Achse des Schraubenlochs (27) übereinstimmt und der abstützende Spannteilschenkel (37) an der Aussenseite des Klammerschenkels (23) zur Anlage kommt.

2. Vorrichtung nach Anspruch 1, dadurch gekennzeichnet, dass die Klammer (21) aus spritzbarem Kunststoff hergestellt ist.

3. Vorrichtung nach Anspruch 1, dadurch gekennzeichnet, dass sich das Schraubenloch (27) in den dem Rand (4) der Einbauöffnung angewandten Klammerschenkel (23) hinein erstreckt.

4. Vorrichtung nach Anspruch 3, dadurch gekennzeichnet, dass die Einrastnase (22) an dem dem Rand der Einbauöffnung abgewandten Klammerschenkel (21) angeformt ist.

5. Vorrichtung nach Anspruch 1, dadurch gekennzeichnet, dass der mit der Einrastnase (22) versehene Klammerschenkel (21) zwei ihn unterteilende Schlitze (25) aufweist, wobei an dem mittleren Teil (26) die Einrastnase angeformt ist.

6. Vorrichtung nach Anspruch 1, dadurch gekennzeichnet, dass klammerseitig diesseits des Steges (31) ein zweiter Schlitz (40) eingeformt ist, der unmittelbar an die Aussenseite des Klammerschenkels (23) angrenzt und dessen Abstand von dem Steg (31) gleich gross ist dem Abstand des ersten Schlitzes (38) von dem Steg.

7. Vorrichtung nach Anspruch 1, dadurch gekennzeichnet, dass das Ende des Schraubenhalters (32) als in den Klammerrücken (28) einrastbare Kralle (33) ausgebildet ist.

## Claims

1. Apparatus for fixing a component, particularly a sink panel for a kitchen work surface, which is inserted into an installation opening and is provided with a peripheral strip (5) which dips into the installation opening (2) and has locking holes, said apparatus comprising a clamp (21) having a locking projection (22) and a tightening member (35) which is made of steel sheet, is connected to the clamp by means of a tightening screw (36) and can be gripped at the installation opening and supported at the clamp so as to slide laterally, the clamp having a screw hole (27) starting from the back (28) of the clamp, and the outer face of the clamp arm (23) which faces away from the edge (4) of the installation opening being the sliding surface for the supporting arm (37) of the tightening member, characterised in that at the edge (29) formed by the clamp back (28) and the outer surface of the clamp arm (23) which faces away from the edge (4) of the installation opening, a screw-holder (32) is formed which by means of a readily bendable cross-portion (31) can be pivoted about the cross-portion, said screw holder being provided between the cross-portion (31) and the screw (36) inserted in the screw-holder (32), with a slot (38) for the sliding support of the arm (37) of the tightening member which is to be supported, in such a manner that, after a pivoting movement of the screw holder (32), the axis of the screw (36) corresponds with the axis of the screw hole (27) and the arm (37) of the tightening member which is to be supported, comes into contact with the outer side of the clamp arm (23).

2. Apparatus according to Claim 1, characterised in that the clamp (21) is made from a synthetic resin which can be injection moulded.

3. Apparatus according to Claim 1, characterised in that the screw hole (27) extends into the arm (23) of the clamp arm which faces the edge (4) of the installation opening.

4. Apparatus according to Claim 3, characterised in that the locking projection (22) is formed at the arm of the clamp (21) which faces away from the edge of the installation opening.

5. Apparatus according to Claim 1, characterised in that the clamp arm (21) provided with the locking projection (22) has two slots (25) which divide the clamp arm, the locking projection being formed as a part of the central portion (26).

6. Apparatus according to Claim 1, characterised in that a second slot (40) is formed in the side of the clamp on this side of the cross-portion (31), which slot directly adjoins the outer side of the clamp arm (23) and the spacing of which from the cross-portion (31) equals the spacing of the first slot (38) from the cross-portion.

7. Apparatus according to Claim 1, characterised in that the end of the screw holder (32) is designed as a locking claw (33) which can engage into the back of the clamp (28).

## Revendications

1. Dispositif pour la fixation d'une pièce placée dans une ouverture d'encastrement et munie d'un rebord (5) avec des trous d'encliquetage pénétrant dans l'ouverture d'encastrement, ladite pièce étant notamment un évier de tôle pour plan de travail de cuisine, ce dispositif de fixation comportant un pince (21) pourvue d'un bossage d'encliquetage (22) et une pièce de serrage en tôle d'acier (35), reliée à la pince par une vis de serrage (36), ladite pince de serrage (35) pouvant être cramponnée solidement à l'ouverture d'encastrement et pouvant s'appuyer en glissant latéralement sur la pince, alors que la pince est munie d'un trou de vis (27) partant du dos 28 de la pince et que la surface externe de l'aile 23 de la pince écartée du bord (4) de l'ouverture d'encastrement (2) est la surface de glissement de l'aile (37) de la pièce de serrage, caractérisé en ce que, sur le bord (29) formé par le dos 28 de la pince et la surface externe de l'aile de pince (23) écartée du bord (4) de l'ouverture d'encastrement, est formé au-delà d'une languette (31), facilement déformable, un support (32) pouvant être replié autour de la languette (31 ledit support (32) étant pourvu entre la languette (31) et la vis (36) placée dans ledit support (32) d'une fente (38) pour recevoir l'aile (37) de la pièce de serrage qui se glisse dedans, de sorte que, après basculement du support (32), l'axe de la vis (36) coïncide avec l'axe du trou de vis (27) et l'aile (37) de la pièce de serrage vienne en appui sur le côté externe de l'aile de la pince (23).

2. Dispositif selon la revendication 1, caractérisé en ce que la pince (21) est fabriquée en une matière synthétique injectable.

3. Dispositif selon la revendication 1, caractérisé en ce que le trou de vis (27) se trouve dans l'aile de pince (23) tournée vers le bord (4) de l'ouverture d'encastrement.

4. Dispositif selon la revendication 3, caractérisé en ce que le bossage d'encliquetage (22) est formé sur l'aile de pince (21) écartée au bord de l'ouverture d'encastrement.

5. Dispositif selon la revendication 1, caractérisé en ce que l'aile de pince (21) munie du bossage (22) présente deux fentes (25) le subdivisant, ledit bossage 22 étant formé dans la partie centrale.

6. Dispositif selon la revendication 1, caractérisé en ce que une deuxième fente (40) est formée du côté de la pince par rapport à la barrette (31), cette fente (40) se trouvant placée immédiatement sur le bord externe de l'aile de pince (23) et la distance entre la fente (40) et la barrette (31) étant égale à la distance entre la première fente (38) et la barrette (31).

7. Dispositif selon la revendication 1, caractérisé en ce que l'extrémité du support de vis (32) est réalisée pour former le crochet (33) encliquetable dans le dos de la pince (28).
